# EUROPÄISCHE PATENTSCHRIFT

(11) **EP 1 388 306 B1**
(45) Veröffentlichungstag und Bekanntmachung des Hinweises auf die Patenterteilung: **15.02.2006**
(21) Anmeldenummer: 03014330.9
(22) Anmeldetag: 26.06.2003
(51) Int. Cl.: A46B 13/00, A46B 5/06, A46B 3/08

(54) **Streifenbürste**
Strip brush
Brosse bandes

(30) Priorität: 06.08.2002 DE 20212041 U
(43) Veröffentlichungstag der Anmeldung: 11.02.2004
(73) Patentinhaber: Firma Kullen GmbH & Co. KG, 72766 Reutlingen (DE)
(72) Erfinder: Güntner, Hans-Dieter, 73235 Weiheim-Teck (DE)
(74) Vertreter: Möbus, Daniela

(56) Entgegenhaltungen:
- CH-A- 678 482
- DE-C- 215 703
- GB-A- 1 139 387
- US-A- 3 314 097
- US-B1- 6 425 472

## Beschreibung

Die Erfindung betrifft eine Streifenbürste mit einem aus einem flexiblen Material gefertigten, streifenförmigen Borstenkörper mit einem Borstenbesatz, wie es aus der CH 678 482 A bekannt ist.

Streifenbürsten sind seit langem bekannt und in diversen Ausführungen auf dem Markt erhältlich. Sie dienen zum Abdichten von Durchlässen, Türen und Toren gegen Staub, Zugluft, Wasser, etc. und werden auch zum Transportieren, Führen und Abbremsen empfindlicher Objekte eingesetzt.

Es gibt Ausführungsformen mit einem metallischen Borstenkörper, der die Borsten durch Verklammern klemmend hält. Außerdem sind Streifenbürsten bekannt, bei denen der Borstenkörper aus einem massiven Kunststoffprofil besteht, in das die Borsten eingestanzt sind. Bei dichtem Borstenbesatz führt dies zu einem sehr aufwändigen Herstellungsverfahren. Außerdem wird der Borstenkörper durch die massive Ausführung relativ steif.

Der Erfindung liegt die Aufgabe zugrunde, eine Streifenbürste mit einem aus einem flexiblen Material gefertigten, streifenförmigen Borstenkörper zu schaffen, die in der Herstellung weniger aufwändig ist.

Diese Aufgabe wird mit einer Streifenbürste der eingangs genannten Art erfindungsgemäß dadurch gelöst, dass der Borstenkörper eine Nut zur Aufnahme des Borstenbesatzes aufweist, wobei innerhalb der Nut mindestens eine federnde Zunge zur klemmenden Halterung der Borsten angeordnet ist. Der Borstenbesatz kann sehr leicht in die Nut eingeschoben und durch die mindestens eine federnde Zunge festgehalten werden. Die Fertigung der erfindungsgemäßen Bürste ist somit weniger aufwändig als bei den Bürsten nach dem Stand der Technik.

Vorteilhafterweise kann die mindestens eine federnde Zunge einteilig mit dem Borstenkörper ausgebildet sein, was zu weiteren fertigungstechnischen Vereinfachungen führt. Weitere Vorteile lassen sich erzielen, wenn in der Nut zwei federnde Zungen, die die Borsten zwischen sich einklemmen, angeordnet sind. Dadurch ergeben sich symmetrische Verhältnisse bei der Klemmverbindung des Borstenbesatzes und des Borstenkörpers.

Zweckmäßigerweise können die Borsten um einen Stab, einen Draht oder eine Schnur herumgelegt und gemeinsam mit diesem oder dieser in die Nut eingeführt sein. Der Stab, Draht oder die Schnur erleichtern nicht nur das Einführen der Borsten in die Nut, sondern sorgen auch für einen sicheren Halt des Borstenbesatzes, wenn sie über die Federzungen hinaus in die Nut eingeschoben werden. Die Zungen federn anschließend wieder zusammen und verhindern so ein Herausziehen des Borstenbesatzes, der durch die Schnur oder den Draht eine Verdickung aufweist.

Zusätzlich zur klemmenden Halterung können die Borsten mindestens am Nutgrund angeklebt sein, um einen sicheren Halt zu gewährleisten. Dabei kann die Nut zweckmäßigerweise im Querschnitt U-förmig sein.

Zur Befestigung der Streifenbürste kann der Borstenkörper, der vorzugsweise aus einem gummiartigen Kunststoff gefertigt sein kann, einen in Borstenrichtung verlängerten Befestigungsabschnitt aufweisen. In einer anderen Ausführung kann der Borstenkörper einen zur Borstenrichtung rechtwinklig abgebogenen Befestigungsabschnitt aufweisen, je nach den örtlichen Gegebenheiten beim Einbau der Streifenbürste. Weiterhin kann die Streifenbürste zweckmäßigerweise aufwickelbar sein. Die Bürste lässt sich dann in großer Länge auf Rollen oder in Schachteln vorhalten. Bei Bedarf können dann davon Streifenbürsten gewünschter Länge abgeschnitten werden.

Nachfolgend werden bevorzugte Ausführungsbeispiele von Streifenbürsten anhand der Zeichnung näher erläutert.

Es zeigen:
- Fig. 1a, 1b: einen Querschnitt eines Borstenkörpers einer erfindungsgemäßen Streifenbürste ohne bzw. mit Borstenbesatz;
- Fig. 2: einen Querschnitt eines Borstenkörpers in einer zweiten Ausführungsform;
- Fig. 3: einen Querschnitt eines Borstenkörpers in einer weiteren Ausführungsform.

Fig. 1a zeigt einen Querschnitt eines Borstenkörpers 10 einer erfindungsgemäßen Streifenbürste mit einer U-förmigen Nut 11, in welche federnde Zungen 12, 13 hineinragen. In diesem Ausführungsbeispiel sind die Zungen 12, 13 mit dem Borstenkörper 10 einteilig ausgebildet. Fig. 1b zeigt den Querschnitt des Borstenkörpers 10 aus Fig. 1a, wobei ein Borstenbesatz bestehend aus Borsten 15, welche um einen Draht 14 herumgelegt sind, in die Nut 11 eingeführt und zwischen den Zungen 12, 13 eingeklemmt ist. Anstelle eines Drahtes 14 kann je nach Anforderungen an die Flexibilität der Bürste auch ein Stab oder eine Schnur verwendet werden.

Fig. 2 zeigt den Querschnitt eines Borstenkörpers 10' mit einer Nut 11' und den federnden Zungen 12', 13', wobei der Borstenkörper 10' einen in der Borstenrichtung verlängerten Befestigungsabschnitt 16 aufweist. Am Befestigungsabschnitt 16 kann eine Klebefläche vorgesehen sein, mit der die Bürste beispielsweise an einer Tür oder dergleichen befestigbar ist.

Fig. 3 zeigt ein weiteres Ausführungsbeispiel, in welchem der Borstenkörper 10'' einen zur Borstenrichtung rechtwinklig abgebogenen Befestigungsabschnitt 17 aufweist. Damit kann die Bürste an der Unterseite eines Gegenstandes, beispielsweise einer Tür befestigt werden.

## Patentansprüche

1. Streifenbürste mit einem aus einem flexiblen Material gefertigten, streifenförmigen Borstenkörper (10) mit einem Borstenbesatz, wobei der Borstenkörper (10) eine Nut (11) zur Aufnahme des Borstenbesatzes aufweist, **dadurch gekennzeichnet, dass** innerhalb der Nut (11) mindestens eine federnde Zunge (12, 13) zur klemmenden Halterung der Borsten (15) angeordnet ist.

2. Streifenbürste nach Anspruch 1, **dadurch gekennzeichnet, dass** die mindestens eine federnde Zunge (12, 13) einteilig mit dem Borstenkörper (10) ausgebildet ist.

3. Streifenbürste nach Anspruch 1 oder 2, **dadurch gekennzeichnet, dass** in der Nut (11) zwei federnde Zungen (12, 13), die die Borsten (15) zwischen sich einklemmen, angeordnet sind.

4. Streifenbürste nach einem der Ansprüche 1 bis 3, **dadurch gekennzeichnet, dass** die Borsten (15) um einen Stab, einen Draht (14) oder eine Schnur herumgelegt und gemeinsam mit diesem oder dieser in die Nut (11) eingeführt sind.

5. Streifenbürste nach einem der Ansprüche 1 bis 4, **dadurch gekennzeichnet, dass** die Borsten (15) mindestens am Nutgrund angeklebt sind.

6. Streifenbürste nach einem der Ansprüche 1 bis 5, **dadurch gekennzeichnet, dass** die Nut (11) im Querschnitt U-förmig ist.

7. Streifenbürste nach einem der Ansprüche 1 bis 6, **dadurch gekennzeichnet, dass** der Borstenkörper (10') einen in Borstenrichtung verlängerten Befestigungsabschnitt (16) aufweist.

8. Streifenbürste nach einem der Ansprüche 1 bis 6, **dadurch gekennzeichnet, dass** der Borstenkörper (10'') einen zur Borstenrichtung rechtwinklig abgebogenen Befestigungsabschnitt (17) aufweist.

9. Streifenbürste nach einem der Ansprüche 1 bis 8, **dadurch gekennzeichnet, dass** sie aufwickelbar ist.

10. Streifenbürste nach einem der Ansprüche 1 bis 9, **dadurch gekennzeichnet, dass** der Borstenkörper (10, 10', 10'') aus einem gummiartigen Kunststoff gefertigt ist.

## Claims

1. Strip brush comprising a striped bristle body (10) made of a flexible material with a bristle trimming, and the bristle body (10) comprises a groove (11) for accommodation of the bristle trimming, **characterised in that** inside the groove (11) is arranged at least one sprung tongue (12, 13) for clamped holding of the bristles (15).

2. Strip brush according to Claim 1, **characterised in that** the at least one sprung tongue (12, 13) is integrated with the brush body (10).

3. Strip brush according to Claim 1 or 2, **characterised in that** in the groove (11) are arranged two sprung tongues (12, 13) which clamp the bristles (15) thereinbetween.

4. Strip brush according to one of Claims 1 to 3, **characterised in that** the bristles (15) are laid around a bar, a wire (14) or string and jointly therewith inserted into the groove (11).

5. Strip brush according to one of Claims 1 to 4, **characterised in that** the bristles (15) are at least glued to the base of the groove.

6. Strip brush according to one of Claims 1 to 5, **characterised in that** the groove (11) is cross-sectionally U-shaped.

7. Strip brush according to one of Claims 1 to 6, **characterised in that** the brush body (10') comprises a fixing sections (16) which is extended in the direction of the bristles.

8. Strip brush according to one of Claims 1 to 6, **characterised in that** the bristle body (10") comprises a fixing section (17) which is relative to the bristle direction rectangularly bent.

9. Strip brush according to one of Claims 1 to 8, **characterised in that** it can be wound up.

10. Strip brush according to one of Claims 1 to 9, **characterised in that** the bristle body (10, 10', 10") is made of a rubberlike plastic material.

## Revendications

1. Brosse bande avec un corps de maintien de soies en forme de bande (10) réalisé en matière flexible et muni d'une garniture de soies, le corps de maintien de soies (10) étant pourvu d'une rainure (11) pour recevoir la garniture de soies, **caractérisée en ce qu'**à l'intérieur de la rainure (11) est disposée au moins une languette élastique (12, 13) pour immobiliser les soies (15) par pincement.

2. Brosse bande selon la revendication 1, **caractérisée en ce que** la languette élastique (12, 13), au nombre d'au moins une, est conçue d'une seule pièce avec le corps de maintien de soies (10).

3. Brosse bande selon la revendication 1 ou 2, **caractérisée en ce que** dans la rainure (11) sont disposées deux languettes élastiques (12, 13) qui enserrent entre elles les soies (15).

4. Brosse bande selon une des revendications 1 à 3, **caractérisée en ce que** les soies (15) passent autour d'un barreau, d'un fil métallique (14) ou d'un cordon et sont introduites conjointement avec celui-ci dans la rainure (11).

5. Brosse bande selon une des revendications 1 à 4, **caractérisée en ce que** les soies (15) sont collées au moins au fond de la rainure.

6. Brosse bande selon une des revendications 1 à 5, **caractérisée en ce que** la rainure (11) présente une section transversale en forme de U.

7. Brosse bande selon une des revendications 1 à 6, **caractérisée en ce que** le corps de maintien de soies (10') comporte une portion de fixation (16) prolongée dans le sens des soies.

8. Brosse bande selon une des revendications 1 à 6, **caractérisée en ce que** le corps de maintien de soies (10") comporte une portion de fixation (17) coudée à angle droit par rapport au sens des soies.

9. Brosse bande selon une des revendications 1 à 8, **caractérisée en ce qu'**elle est enroulable.

10. Brosse bande selon une des revendications 1 à 9, **caractérisée en ce que** le corps de maintien de soies (10, 10', 10") est réalisé en matière synthétique caoutchouteuse.
